# EUROPÄISCHE PATENTSCHRIFT

(11) **EP 1 762 520 B1**
(45) Veröffentlichungstag und Bekanntmachung des Hinweises auf die Patenterteilung: **31.12.2008**
(21) Anmeldenummer: 06018398.5
(22) Anmeldetag: 02.09.2006
(51) Int. Cl.: B65H 20/02

(54) **Vorrichtung zum Transport von bahnförmigem Material**
Device for forwarding a web
Dispositif pour transporter un matériau en feuille

(30) Priorität: 07.09.2005 DE 102005042439
(43) Veröffentlichungstag der Anmeldung: 14.03.2007
(73) Patentinhaber: manroland AG, 63075 Offenbach/Main (DE)
(72) Erfinder: Theilacker, Klaus, 86316 Friedberg (DE); Weixler, Klemens, 86672 Thierhaupten (DE)
(74) Vertreter: Ulrich, Thomas

(56) Entgegenhaltungen:
- WO-A2-20/05030626
- DE-A1- 19 539 693
- DE-A1- 19 724 889
- DE-A1- 19 940 398
- US-A1- 2005 127 600

## Beschreibung

Die Erfindung betrifft eine Vorrichtung zum Transport von bahnförmigem Material, insbesondere von einem einer Druckmaschine nachgeordneten Falztrichter zugeführten Bedruckstoffbahnen oder - bahnpaketen, mit einer antreibbaren Walze, an die Andrückrollen anstellbar sind, z.B. aus der US-A-2005/0127600 bekannt.

Die Andrückrollen bilden zusammen mit den angetriebenen Zugwalzen einen einziehenden Spalt. Es sind daher Maßnahmen erforderlich, um einer Fingerquetschgefahr wirksam vorzubeugen. Bei den bekannten Anordnungen ist den Andrückrollen hierzu jeweils eine Schutzhaube zugeordnet. Diese bietet zwar einen ausreichenden Schutz gegen eine Fingerquetschgefahr. Nachteilig ist jedoch, dass die Schutzhaube einen freien Blick auf den Einzugsspalt und das transportierte Bahnmaterial verhindert. Ein ganz besonderer Nachteil ist darin zu sehen, dass sich der Zwischenraum zwischen einer Schutzhaube und einer Andrückrolle zusetzen kann, was zu einer Blockierung der Andrückrolle führt. Die Erfahrung hat gezeigt, dass es bei der Verarbeitung von Papierbahnen aufgrund einer Fehleinstellung der Trennmesser etc. vielfach zu einer sogenannten Spaghettibildung kommt, wobei sich die Spaghettis zwischen einer oder mehreren Schutzhauben und der zugehörigen Andrückrollen sammeln und diese mit der Zeit blockieren. Die Folge davon ist, dass die betroffenen Andrückrollen auf der angetriebenen Zugwalze schleifen, was zu einer Abplattung und damit zu einer Zerstörung der Andrückrollen führt.

Hiervon ausgehend ist es daher die Aufgabe der vorliegenden Erfindung, eine Anordnung eingangs erwähnter Art mit einfachen und kostengünstigen Mitteln so zu verbessern, dass auf eine Abdeckhaube verzichtet werden kann und dennoch ein ausreichender Schutz gegen eine Fingerquetschgefahr vorhanden ist.

Diese Aufgabe wird erfindungsgemäß dadurch gelöst, dass die Andrückrollen auf einem jeweils zugeordneten Anstellaggregat aufgenommen sind, das wenigstens ein mit einem Druckmittel beaufschlagbares Stellorgan aufweist, wobei die Druckmittelbeaufschlagung mittels einer Steuereinrichtung gemäß einem vorgebbaren Zeitverlauf steuerbar ist.

Diese Maßnahmen bieten in vorteilhafter Weise die Möglichkeit, dass der Anstellvorgang nicht wie bisher schlagartig ablaufen muss, sondern vergleichsweise langsam und/oder in mehreren Stufen ablaufen kann. Hierdurch wird sichergestellt, dass eine Bedienungsperson, die beim Anstellen der Andrückwalzen, was in manchen Fällen in direktem Blickkontakt mit der jeweiligen Andrückrolle erfolgen muss, mit ihren Fingern in den Gefahrenbereich hineingreift, ab dem Spüren einer Anstellbewegung der Andrückrolle noch genügend Zeit hat, um die Finger zurückzuziehen, bevor der Anstellvorgang beendet ist bzw. die volle Andrückkraft wirkt. Auf weitere Schutzmaßnahmen kann daher in vorteilhafter Weise verzichtet werden. Infolgedessen besteht in vorteilhafter Weise auch nicht die Gefahr, dass eine Andrückrolle im Falle von Spaghettibildung etc. blockiert und dabei zerstört werden kann. Die erfindungsgemäßen Maßnahmen gewährleisten dementsprechend neben einer hohen Arbeitssicherheit auch eine hohe Betriebssicherheit und Störungsfreiheit, was sich vorteilhaft auf die Gesamtwirtschaftlichkeit auswirkt.

Vorteilhafte Ausgestaltungen und zweckmäßige Fortbildungen der übergeordneten Maßnahmen sind in den Unteransprüchen angegeben.

So kann die Steuereinrichtung zweckmäßig ein als Proportionalventil ausgebildetes, in einer dem Anstellaggregat zugeordneten Druckmittel-Versorgungsleitung angeordnetes Steuerventil aufweisen. Mit Hilfe eines Proportionalventils lässt sich in vorteilhafter Weise nicht nur jeder gewünschte Zeitverlauf, sondern auch jeder gewünschte endgültige Anpressdruck auf einfache Weise erreichen.

Eine weitere Fortbildung der übergeordneten Maßnahmen kann darin bestehen, dass das Steuerventil mittels eines einen Speicher enthaltenden Rechners steuerbar ist, in welchem der gewünschte Zeitverlauf sowie vorzugsweise auch die gewünschte Anpresskraft abgelegt sind. Hierdurch ist eine automatische Durchführung des Anstellvorgangs gewährleistet. Ein weiterer Vorteil ist darin zu sehen, dass im Falle einer Änderung des gewünschten Zeitverlaufs etc. nur die entsprechende Software geändert werden muss. Anpassungen an die Verhältnisse des Einzelfalls sind daher auf einfache Weise möglich.

In weiterer Fortbildung der übergeordneten Maßnahmen kann das Anstellaggregat einen Gehäuseblock mit zwei ausschiebbaren, jeweils einen mit einem Druckmittel beaufschlagbaren Arbeitsraum abschließenden Kolben aufweisen, deren aus dem Gehäuseblock herausragende Enden durch ein Joch verbunden sind, auf dem wenigstens eine jeweils wenigstens eine Andrückrolle tragende Achse befestigt ist. Der hier vorgesehene Doppelkolben mit dem die Achse tragendem Joch ergibt eine hohe Stabilität und damit eine hohe Laufruhe der Andrückrolle. Zudem ergibt die Integration der Zylinder-Kolbenaggregate in einen Gehäuseblock eine sehr kompakte Anordnung.

Eine weitere zweckmäßige Maßnahme kann darin bestehen, dass dem Joch wenigstens eine im Gehäuseblock angeordnete Rückstellfeder zugeordnet ist. Die Kolben können dementsprechend als einfach wirkende Kolben ausgebildet sein, was eine einfache Bauweise ergibt.

Weitere vorteilhafte Ausgestaltungen und zweckmäßig Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Teilansicht eines Falzwerkoberteils mit einem Falztrichter und diesem zugeordneter Einzugsanordnung,
- Figur 2: eine Andrückrolle mit zugeordnetem Anstellaggregat in der angestellten Position,
- Figur 3: die Anordnung gemäß Figur 2 in der abgestellten Position und
- Figur 4: ein Anpressdruck-Zeit-Diagramm und
- Figur 5: eine Ansicht einer seitlich verschiebbar angeordneten Andrückrolle.

Die Figur 1 zeigt einen im oberen Bereich eines Falzwerkoberteils 1 angeordneten Falztrichter 2, dem ein Bahnpaket zugeführt wird, das durch mehrere aufeinander gelegte Bahnen gebildet wird, die von einer vorgeordneten, hier nicht näher dargestellten Druckmaschine kommen können. Hierzu laufen die von der Druckmaschine kommenden, einzelnen Bahnen über eine sogenannte, durch mehrere Einlaufwalzen 3 gebildete Harfe, der Umlenkwalzen 4 und Zugeinrichtungen 5 nachgeordnet sind. Die Zugeinrichtungen 5 bestehen jeweils aus einer mittels eines zugeordneten Antriebsmotors 6 angetriebenen, über die ganze Maschinenbreite durchgehenden Zugwalze 7 und an diese anstellbaren Andrückrollen 8 (Trolleys). Die Andrückrollen 8 sind frei drehbar gelagert und werden lediglich durch Friktion mitgenommen.

Die Andrückrolllen 8 können an die jeweils zugeordnete Zugwalze 7 angestellt bzw. hiervon abgestellt werden. Dabei kann es sich um alle oder ausgewählte Andrückrollen 8 handeln. Hierzu sind die Andrückrollen 8 auf einem jeweils zugeordneten Anstellaggregat 9 aufgenommen, das eine Bewegung der Andrückrolle 8 quer zu seiner Achse ermöglicht. Die Anstellaggregate 9 enthalten jeweils, wie aus den Figuren 2 und 3 entnehmbar ist, einen Gehäuseblock 10 mit einer integrierten Zylinder-Kolbenanordnung zur Bewerkstelligung der gewünschten Verstellung der zugeordneten Andrückrolle 8. Hierzu ist der Gehäuseblock 10 mit zwei parallelen, in An- bzw. Abstellrichtung verlaufenden Bohrungen versehen, die rückseitig durch einen Einsatz 11 verschlossen sind und in die jeweils ein als Kolben 12 fungierenden Bolzen eingreift, der zusammen mit dem Einsatz 11 einen über eine Versorgungsleitung 13 mit einem Druckmittel, vorzugsweise Druckluft, beaufschlagbaren Arbeitsraum 14 begrenzt. Die vom Arbeitsraum 14 abgewandten Enden der Kolben 12 ragen aus dem Gehäuseblock 10 heraus und sind durch ein Joch 15 verbunden, so dass sich eine portalartige Konfiguration ergibt, die eine hohe Stabilität gewährleistet. Auf dem Joch 15 ist eine über dieses auskragende Achse 16 befestigt, auf dem die jeweils zugeordnete Andrückrolle 8 frei drehbar gelagert ist. Die Achse 16 ist im Bereich ihrer Anlage am Joch 15 abgeflacht, so dass sich ebene Auflageflächen ergeben.

Die Kolben 12 sind als einfach wirkende Kolben ausgebildet, die im Falle einer Druckbeaufschlagung des jeweils zugeordneten Arbeitsraums 14 von der der Figur 3 zugrundeliegenden eingefahrenen Stellung in die der Figur 2 zugrundeliegende ausgefahrene Stellung verschoben werden. Zur Rückstellung ist eine Rückstellfeder 17 vorgesehen. Hierzu ist der Gehäuseblock 10 mit einer mittleren Bohrung 18 versehen, in die ein am Joch 15 befestigter Stift 19 eingreift. Die Bohrung 18 ist jochseitig durch einen vom Stift 19 durchgriffenen Einsatz 20 verschlossen. Der Stift 19 ist an seinem jochfernen Ende mit einem Federteller 21 versehen. Die Rückstellfeder 17 stützt sich einerseits am Einsatz 20 und andererseits am Federteller 21 ab. Beim Anstellvorgang, das heißt Ausfahren der Kolben 12 wird die Rückstellfeder 17 komprimiert. Sobald die Druckbeaufschlagung der Arbeitsräume 14 entfällt bewirkt die Rückstellfeder 17 eine Rückstellung des Jochs 15 und der hiervon getragenen Andrückwalze 8 von der der Figur 2 zugrundeliegenden Anstellposition in die der Figur 3 zugrundeliegende Ruheposition, in der die Kolben 12 bis auf Anschlag an den rückwärtigen Einsätzen 11 in den Gehäuseblock 10 eingefahren sind.

Um einer Fingerquetschgefahr vorzubeugen erfolgt die Anstellbewegung der Andrückwalzen 8 nicht schlagartig, sondern langsam und oder in mehreren Stufen mit zunehmender Geschwindigkeit. Hierzu ist, wie in Figur 2 angedeutet ist, in der gemeinsamen, von einer nicht näher dargestellten Druckquelle abgehenden Versorgungsleitung 13 der beiden Arbeitsräume 14 des Gehäusesblocks 10 ein Steuerventil 22 angeordnet. Dieses ist zweckmäßig als Proportionalventil ausgebildet, mittels dessen die Druckbeaufschlagung der Arbeitsräume 14 so steuerbar ist, dass ein gewünschter Zeitverlauf der Druckbeaufschlagung der Arbeitsräume und damit der Anstellung und Anpressung der Andrückwalzen 8 erreicht wird. Zur Betätigung des Steuerventils 22 ist eine Steuereinrichtung 23 vorgesehen, die zweckmäßig einen Rechner enthält, in dessen Speicher der gewünschte Zeitverlauf ablegbar ist.

Die Druckbeaufschlagung der Arbeitsräume 14 und dementsprechend die Durchführung des Anstellvorgangs kann, wie oben schon erwähnt wurde, langsam oder mehrstufig verlaufen. In Figur 4 ist ein mehrstufiger Anstell- und Anpressvorgang angedeutet. Die in Figur 4 dargestellte Funktion 24 zeigt schematisch den Verlauf der Höhe des Anpressdrucks über der Zeit.

In einer ersten Stufe wird hier die Andrückrolle 8 ohne oder ohne nennenswerte Kraft an die zugeordnete Zugwalze 7 angestellt. In einer zweiten Stufe erfolgt eine lineare oder langsame progressive Erhöhung der Anpresskraft auf einen gewünschten Sollwert. Zweckmäßig ist in der ersten Stufe die Anpresskraft nur wenig höher als die von der Rückstellfeder 17 ausgeübte Rückstellkraft. Der genannte Sollwert der zweiten Stufe, das heißt die endgültige Anstellkraft, kann im Speicher des Rechners ebenfalls abgelegt sein. Für unterschiedliche Produktionen, beispielsweise Breitformat oder Tabloidformat können dabei unterschiedliche Sollwerte abgelegt sein, so dass auch der Sollwert variieren kann.

Die erste Stufe kann mittels eines Schaltvorgangs gestartet werden, wobei der Druck vergleichsweise schnell auf den oben genannten, an der Stärke der Rückstellfeder 17 orientierten Wert ansteigt, wie durch die Stufe s angedeutet ist. Die Weiterschaltung von der ersten auf die zweite Stufe kann mittels eines in der Steuereinrichtung 23 vorhandenen Zeitglieds erfolgen, das beim Start der ersten Stufe gestartet wird und nach Ablauf auf die zweite Stufe weiterschaltet. Es wäre aber auch denkbar, die Weiterschaltung von der ersten auf die zweite Stufe in Abhängigkeit vom Betriebszustand der Druckmaschine vorzunehmen, beispielsweise bei der Auslösung des ersten Laufkommandos, das heißt bei Druckbeginn. Hierzu kann die Steuereinrichtung 23 mit der Druckmaschinensteuerung verbunden sein, wie durch einen Eingang 25 angedeutet ist. Zur Ermöglichung einer manuellen Auslösung ist die Steuereinrichtung mit einem mit einem Schalter 26 verbundenen Eingang 27 versehen. Hierüber kann auch die erste Stufe gestartet werden. Es wäre aber auch denkbar, auch die erste Stufe automatisch in Abhängigkeit vom Betriebszustand der Druckmaschine zu starten, beispielsweise mit Beendigung des Einzugsvorgangs.

Nach dem Start der zweiten Stufe steigt der Druck entlang der Rampe r vergleichsweise langsam auf den oben erwänten Sollwert an. Im dargestellten Beispiel verläuft die Rampe r linear. Es wäre aber auch ein nicht linearer oder treppenförmiger Anstieg denkbar.

Die Andrückrollen 8 werden nur in druckfreien Bereichen der jeweils vorbeilaufenden Bahn positioniert. Die Andrückrollen 8 sind dementsprechend über der Maschinenbreite verstellbar angeordnet. Hierzu sind die jeweils eine Andrückrolle 8 tragenden Anstellaggregate 9, wie die Figuren 1 und 5 erkennen lassen, mit jeweils einem den zugehörigen Gehäuseblock 10 aufnehmenden Schlitten 28 versehen, der auf einer über die Maschinenbreite durchgehenden Traverse 29 verschiebbar gelagert ist. Die Schlitten 28 können manuell oder motorisch, beispielsweise über eine durch einen Motor antreibbaren Gewindespindel, verstellt werden und werden in der gewünschten Position blockiert. Hierzu ist eine in Figur 5 lediglich durch ihren Betätigungshebel 30 angedeutete Klemmeinrichtung vorgesehen.

Im dargestellten Beispiel wird die Klemmeinrichtung zur Blockierung des jeweils zugeordneten Schlittens 28 manuell mittels des Betätigungshebels 30 durchgeführt. Im Falle einer motorischen Verstellung der Schlitten 28 wäre aber auch eine maschinelle Klemmung, beispielsweise mittels einer elektromagnetischen Einrichtung etc. möglich.

### Bezugszeichenliste

- 1: Falzwerkoberteil
- 2: Falztrichter
- 3: Einlaufwalzen
- 4: Umlenkwalzen
- 5: Zugeinrichtungen
- 6: Antriebsmotor
- 7: Zugwalze
- 8: Andrückrollen
- 9: Anstellaggregate
- 10: Gehäuseblock
- 11: Einsatz
- 12: Kolben
- 13: Versorgungsleitung
- 14: Arbeitsraum
- 15: Joch
- 16: Achse
- 17: Rückstellfeder
- 18: Bohrung
- 19: Stift
- 20: Einsatz
- 21: Federteller
- 22: Steuerventil
- 23: Steuereinrichtung
- 24: Rampenfunktion
- 25: Eingang
- 26: Schalter
- 27: Eingang
- 28: Schlitten
- 29: Traverse
- 30: Betätigungshebel

## Patentansprüche

1. Vorrichtung zum Transport von bahnförmigem Material, insbesondere von einem einer Druckmaschine nachgeordneten Falztrichter (2) zugeführten Bedruckstoffbahnen oder -bahnpaketen, mit einer antreibbaren Walze (7), an die Andrückrollen (8) anstellbar sind, wobei die Andrückrollen (8) auf einem jeweils zugeordneten Anstellaggregat (9) aufgenommen sind, das wenigstens ein mit einem Druckmittel beaufschlagbares Stellorgan (12) aufweist, **dadurch gekennzeichnet, dass** die Druckmittelbeaufschlagung mittels einer Steuereinrichtung (23) gemäß einem vorgebbaren Zeitverlauf steuerbar ist.

2. Vorrichtung nach Anspruch 1, **dadurch gekennzeichnet, dass** in einer dem Stellorgan zugeordneten Druckmittelversorgungseinrichtung (13) ein mittels der Steuereinrichtung (23) ansteuerbares Steuerventil (22) angeordnet ist.

3. Vorrichtung nach Anspruch 2, **dadurch gekennzeichnet, dass** das Steuerventil (22) als Proportionalventil ausgebildet ist.

4. Vorrichtung nach einem der vorhergehenden Ansprüche, **dadurch gekennzeichnet, dass** die Steuereinrichtung (23) einen mit einem Speicher ausgestatteten Rechner enthält, in welchem der gewünschte Zeitverlauf abgelegt ist.

5. Vorrichtung nach einem der vorhergehenden Ansprüche, **dadurch gekennzeichnet, dass** die Druckmittelbeaufschlagung des Stellorgans (12) zweistufig erfolgt, wobei in der ersten Stufe die Andrückrolle (8) ohne Kraft an der zugeordneten Walze (7) anliegt und in der zweiten Stufe eine schnellere Erhöhung auf einen vorgegebenen Sollwert erfolgt.

6. Vorrichtung nach Anspruch 5, **dadurch gekennzeichnet, dass** der Sollwert in der Steuereinrichtung (23) abgelegt ist.

7. Vorrichtung nach einem der vorhergehenden Ansprüche, **dadurch gekennzeichnet, dass** die endgültige Anstellkraft in Abhängigkeit von der gefahrenen Produktion variabel ist.

8. Vorrichtung nach einem der vorhergehenden Ansprüche 5 bis 7, **dadurch gekennzeichnet, dass** die Umschaltung auf die zweite Stufe des Anstellvorgangs in Abhängigkeit vom Betriebszustand einer vorgeordneten Druckmaschine erfolgt.

9. Vorrichtung nach einem der vorhergehenden Ansprüche, **dadurch gekennzeichnet, dass** die Steuereinrichtung (23) mit der Druckmaschinensteuerung verbunden ist.

10. Vorrichtung nach einem der Ansprüche 5 bis 7, **dadurch gekennzeichnet, dass** die Steuereinrichtung (23) ein Zeitglied enthält, das die Weiterschaltung des Anstellvorgangs auf die zweite Stufe bewirkt.

11. Vorrichtung nach einem der vorhergehenden Ansprüche, **dadurch gekennzeichnet, dass** das Anstellaggregat (9) einen Gehäuseblock (10) mit wenigstens einer einem Kolben (12) und Arbeitsraum (14) zugeordneten Bohrung enthält.

12. Vorrichtung nach Anspruch 11, **dadurch gekennzeichnet, dass** im Gehäuseblock (10) zwei parallele, jeweils einen mit einem Druckmittel beaufschlagbaren Arbeitsraum (14) abschließende Kolben (12) angeordnet sind, deren aus dem Gehäuseblock (10) herausragende Enden durch ein Joch (15) verbunden sind, auf dem wenigstens eine jeweils wenigstens eine Andrückrolle (8) tragende Achse (16) befestigt ist.

13. Vorrichtung nach Anspruch 12, **dadurch gekennzeichnet, dass** dem Stellorgan wenigstens eine im Gehäuseblock (10) angeordnete Rückstellfeder (17) zugeordnet ist.

14. Vorrichtung nach Anspruch 13, **dadurch gekennzeichnet, dass** die Rückstellfeder (17) am Joch (15) angreift, wobei sie mit ihrem jochfernen Ende an einem über einen sie durchgreifenden Stift mit dem Joch (15) verbundenen Federteller (21) und mit ihrem jochnahen Ende an einem gehäuseblockseitigen Anschlag anliegt.

15. Vorrichtung nach einem der vorhergehenden Ansprüche, **dadurch gekennzeichnet, dass** das Anstellaggregat (9) mit einem Schlitten (28) versehen ist, der auf einer Traverse (29) verschiebbar gelagert und mittels einer Klemmeinrichtung feststellbar ist.

## Claims

1. A device for transporting web-type material, in particular printing-material webs or printing-material web bundles fed to a folder former (2) arranged downstream of a printing machine, having a drivable roller (7) onto which pressure rollers (8) can be thrown, with the pressure rollers (8) being accommodated on a respectively associated throw-on unit (9) that has at least one adjusting part (12) to which a pressure medium can be applied,
**characterised in that** the application of the pressure medium can be controlled by means of a control device (23) in accordance with a predeterminable time characteristic.

2. A device according to claim 1, **characterised in that** arranged in a pressure-medium-supply device (13) that is associated with the adjusting part there is a control valve (22) that can be activated by means of the control device (23).

3. A device according to claim 2, **characterised in that** the control valve (22) is formed as a proportional valve.

4. A device according to one of the preceding claims, **characterised in that** the control device (23) contains a computer that is equipped with a memory and in which the desired time characteristic is filed.

5. A device according to one of the preceding claims, **characterised in that** the application of the pressure medium to the adjusting part (12) is effected in two stages, with the pressure roller (8) resting against the associated roller (7) without force in the first stage and a more rapid increase to a predetermined desired value being effected in the second stage.

6. A device according to claim 5, **characterised in that** the desired value is filed in the control device (23).

7. A device according to one of the preceding claims, **characterised in that** the definitive throw-on force is variable as a function of the production being run.

8. A device according to one of the preceding claims 5 to 7, **characterised in that** the switch-over to the second stage of the throw-on process is effected as a function of the operating state of a printing machine arranged upstream.

9. A device according to one of the preceding claims, **characterised in that** the control device (23) is connected to the printing-machine control.

10. A device according to one of claims 5 to 7, **characterised in that** the control device (23) contains a timing element that causes the throw-on process to switch on to the second stage.

11. A device according to one of the preceding claims, **characterised in that** the throw-on unit (9) contains a housing block (10) with at least one bore that is associated with a plunger (12) and working chamber (14).

12. A device according to claim 11, **characterised in that** arranged in the housing block (10) there are two parallel plungers (12) which close off a respective working chamber (14), to which a pressure medium can be applied, and whose ends projecting out of the housing block (10) are connected by means of a yoke (15) to which at least one axle (16) bearing at least one respective pressure roller (8) is secured.

13. A device according to claim 12, **characterised in that** associated with the adjusting part there is at least one restoring spring (17) that is arranged in the housing block (10).

14. A device according to claim 13, **characterised in that** the restoring spring (17) acts on the yoke (15), in which case it rests with its end that is remote from the yoke against a spring plate (21) connected to the yoke (15) by way of a pin passing through the restoring spring and rests with its end that is close to the yoke against a stop on the housing-block side.

15. A device according to one of the preceding claims, **characterised in that** the throw-on unit (9) is provided with a slide (28) that is displaceably mounted on a cross-member (29) and can be fixed by means of a clamping device.

## Revendications

1. Dispositif pour transporter un matériau en forme de bande notamment des bandes de matière à imprimer ou des paquets de bandes vers un cône de pliage (2) en aval d'une machine d'impression, comprenant un cylindre entraîné (7) contre lequel peuvent venir des cylindres de pression (8),
les cylindres de pression (8) étant portés par une unité de mise en place (9), associé, cette unité comportant au moins un organe d'actionnement (12) sollicité par un moyen mis en pression,
**caractérisé en ce que**
la fourniture du moyen mis en pression est commandée par une installation de commande (23) selon une courbe prédéfinie en fonction du temps.

2. Dispositif selon la revendication 1,
**caractérisé en ce que**
l'installation d'alimentation en fluide sous pression (13) associée à l'organe d'actionnement, comporte une vanne de commande (22) commandée par l'installation de commande (23).

3. Dispositif selon la revendication 2,
**caractérisé en ce que**
la vanne de commande (22) est une vanne proportionnelle.

4. Dispositif selon les revendications précédentes,
**caractérisé en ce que**
l'installation de commande (23) comporte un calculateur équipé d'une mémoire et contenant l'enregistrement du profil de temps souhaité.

5. Dispositif selon les revendications précédentes,
**caractérisé en ce que**
la fourniture du fluide sous pression à l'organe d'actionnement (12) se fait à deux niveaux,
au premier niveau, on rapproche le cylindre de pression (8) sans exercer de force contre le cylindre associé (7), et
au second niveau, on augmente plus rapidement pour atteindre une valeur de consigne prédéfinie.

6. Dispositif selon la revendication 5,
**caractérisé en ce que**
la valeur de consigne est enregistrée en mémoire dans l'installation de commande (23).

7. Dispositif selon les revendications précédentes,
**caractérisé en ce que**
la force d'application définitive est variable en fonction des produits fabriqués.

8. Dispositif selon les revendications précédentes 5 à 7,
**caractérisé en ce que**
la commutation vers le deuxième niveau de l'opération de mise en place se fait selon l'état de fonctionnement d'une machine d'impression en amont.

9. Dispositif selon les revendications précédentes,
**caractérisé en ce que**
l'installation de commande (23) est reliée à la commande de la machine d'impression.

10. Dispositif selon les revendications 5 à 7,
**caractérisé en ce que**
l'installation de commande (23) comporte un organe de temporisation qui assure la poursuite de la commutation de l'opération de mise en place vers le second niveau.

11. Dispositif selon les revendications précédentes,
**caractérisé en ce que**
l'unité de mise en place (9) comporte un bloc formant boîtier (10) ayant au moins un piston (12) définissant une chambre de travail (14) dans un perçage.

12. Dispositif selon la revendication 11,
**caractérisé en ce que**
le bloc formant boîtier (10) comporte deux pistons parallèles (12) fermant chacun une chambre de travail (14) recevant du fluide sous pression et les extrémités des pistons dépassant du bloc formant boîtier (10) sont reliées par un étrier (15) portant au moins un axe (16) muni d'au moins un cylindre de pression (8).

13. Dispositif selon la revendication 12,
**caractérisé en ce qu'**
au moins un ressort de rappel (17) est associé à l'organe de réglage dans le bloc formant boîtier (10).

14. Dispositif selon la revendication 13,
**caractérisé en ce que**
le ressort de rappel (17) agit sur l'étrier (15) en s'appuyant par son extrémité éloignée de l'étrier contre un ressort Belleville (21) relié à l'étrier (15) par une broche qui traverse le ressort et son extrémité proche de l'étrier s'appuie contre une butée du côté du bloc formant le boîtier.

15. Dispositif selon les revendications précédentes,
**caractérisé en ce que**
l'unité de mise en place (9) comporte un chariot (28) monté coulissant sur une traverse (29) et elle peut se bloquer à l'aide d'une installation de serrage.
